# EUROPÄISCHE PATENTANMELDUNG

(11) **EP 0 649 128 A1**
(43) Veröffentlichungstag der Anmeldung: **19.04.1995**
(21) Anmeldenummer: 93115769.7
(22) Anmeldetag: 30.09.1993
(51) Int. Cl.: G09F 7/20

(54) **Freistehendes Alumontagesystem für Bau-und Werbeschilder mit veränderlichen Flächen**

(71) Anmelder: Mieremet, Chris, D-60594 Frankfurt (DE); Fritz, Carsten, D-60524 Frankfurt (DE); Bueltmann, Ulrich, D-61273 Wehrheim (DE)
(72) Erfinder: Mieremet, Chris, D-60594 Frankfurt (DE); Fritz, Carsten, D-60524 Frankfurt (DE); Bueltmann, Ulrich, D-61273 Wehrheim (DE)

(57) **Zusammenfassung**

Freistehendes Alu-Montagesystem für Bau- und Werbeschilder mit veränderlichen Werbeflächen.

Das freistehende Bau- und Werbeschildsystem besteht aus einem Anker (10), aufgesteckten Aluminiumsäulen (9) und davorgehängten Werbetafeln (11).

Die aus mehreren Werbetafeln (11) bestehende Werbefläche ist variabel in ihrer Fläche und ihren Abmessungen. D.h., je nach Anzahl der verwendeten Werbetafeln (11) entsteht ein anderes Bild der Werbefläche.

Um diese Variabilität zu erreichen, aber trotzdem mit wenig und auch gleichen Bauteilen auszukommen, wurde der Anker (10) Längen- und die Werbetafeleinhängung (2) höhenvariabel gestaltet.

Durch die Konstruktion der Säulen entfallen jegliche Abstützungen und das System ist somit freistehend.

## Beschreibung

Freistehendes Alu-Montagesystem für Bau und Werbeschilder mit veränderlichen Werbeflächen.

Die Erfindung bezieht sich auf ein leichtes, flexibeles Montagesystem für Bau- und Werbeschilder bestehend aus Aluminiumsäulen (9) in Verbindung mit Werbetafeln (11).

Diese findet ihre Anwendung laut HBO § 13 Abs.5 auf Baustellen für die Dauer der Ausführung baugenehmigungsbedürftiger Gebäude, ferner für Werbe-Schilder, Plakattafeln, Hinweisschilder, Wegweiser usw.

Die derzeit verwendeten Bauschildkonstruktionen werden für den spezifischen Fall konzipiert und finden nach der Dauer ihrer Anwendung keine Verwendung mehr. Der Zeit werden ca. 80% dieser Werbetafeln auf der Basis von Holzkonstruktionen gefertigt und anschließend vernichtet.

Die zu lösende tech.Aufgabe ist, die unter R 27.1.B aufgeführte Basis einer Einmalkonstruktion durch eine tech.einfache, elegante und mehrfach einsetzbare Variante zu ersetzen.
Ihr Hauptmerk liegt auf der Konstruktion eines einfachen standardisierten Systems mit veränderlichen Größen der Werbeflächen, bei Verwendung gleicher Elemente.
Eine problemlose Montage soll und muß gewährleistet sein. Dies garantieren Schnellverbindungen (2). Durch das Auswechseln des Bodenankers (10) wird die Längsachse der Werbefläche und somit ihre Form und ihr Aussehen verändert.

Ebenfalls durch Verwendung verschiedenartiger Materialien der Werbetafeln oder deren Bearbeitung erreichen wir grundliegende Veränderung in Größe und Form.

Es ergibt sich ein freistehendes Werbe- oder Bauschild ohne Verstrebungen nach vorne oder hinten.Wärend der Dauer der Standzeit ist ein austauschen der einzelnen Werbetafeln möglich.

Die Beleuchtung wird blind installiert, sodaß weder Kabel noch Befestigungen ersichtlich sind. Dies gibt im Gesamtbild ein gelungenes Design. High Tech Charakter wird vermittelt.

Im folgenden wird die Erfindung anhand eines Beispieles und mit Bezug auf beiliegende Zeichnungen näher erklärt (Montagebeispiel)

### Bauschild (demontierbar)

**1.)** Nach ausheben der Baugrube wird der Basisanker (10) gesetzt. Dieser ist durch Anschlußanker (10a) sowie Winkelabgangsrohr (10b) erweiterbar.Nach dem setzen der Anker wird die Grube mit Beton vergossen.
**2.)** Auf die herausstehenden Ankerrohre werden die mit Schnellverbindern vormontierten Alusäulen (9) gesteckt und durch Bolzen gesichert
**3.)** Nachdem die Säulen (9) in einem Abstand von 1,5 meter gestellt sind, werden die als Stabilisation wirkenden und mit den Werbetafeln (11) verschraubten Querträger (8) in die Schnellverbinder (2) eingehängt und ebenfalls mit Bolzen(4) gesichert (4). Dabei sind die Schnellverbinder (2), so konstruiert, daß sie alle Winkelstellungen der Werbefläche zulassen.

## Patentansprüche

1. Freistehendes Alu-Montagesystem für Bau- und Werbeschilder mit veränderbarer Werbefläche. Bestehend aus Alu-Säulen (9) mit außenliegenden Nuten zur Aufnahme von Schnellverbindern (2), aufgesetzt auf einen vorgefertigten Stahlanker 10,10 A und 10 B nahme von Schnellverbindern (2)
Die in den Nuten eingeführten Schnellverbinder (2) dienen zur Aufnahme der Querträger (8), welche an den Werbetafeln (11) befestigt sind.

2. Welches dadurch gekennzeichnet, daß bei gleichbleibenden Abmessungen der Werbetafeln (11) und unter Verwendung der selben Schnellverbinder (2), variable Gestaltungsformen der Werbeflächen möglich ist.
Dabei ist das System demontabel. Die Bildung von Kurven- und Eckkonstruktionen stellen keinerlei Problem dar.

3. Das Alu-Montagesystem nach Anspruch 1 ist weiterhin dadurch gekennzeichnet, daß die Säulen (9) durch ihre äußere Form (Nuten) und Konstruktion (Aussteifungsrippen) statische Eigenschaften aufweisen, die eine Bauhöhe bis zu 6 Meter zulassen. Ebenso kennzeichnend sind die Nuten, die eine Arretierung der Schnellverbinder mittels Nutensteine (1) in jeder beliebigen Höhe gewährleisten. Die innenliegenden Versteifungskammern werden als Kabelschächte genutzt.

4. Das Alu-Montagesystem nach Anspruch 1 ist weiterhin dadurch gekennzeichnet, daß der Stahlanker (10) so konstruiert ist, daß er die Biegemomente in das Fundament überträgt und gleichzeitig in den 80 mm Innendurchmesser der Säule (9) eingeschoben werden kann.
Ebenso kennzeichnend sind der Anschlußanker (10a) sowie das. Winkelabgangsrohr (10b) welche schon im Fundament die Grundform der Werbefläche bestimmten.

5. Das Alu-Montagesystem nach Anspruch 1 ist weiterhin dadurch gekennzeichnet, daß die Schnellverbinder (2) über Nutensteine (1) höhenvariabel geklemmt werden, jeden Winkel der Werbefläche aufnehmen und die Werbetafeln über eine Steckverbindung arretieren können.
Ebenso kennzeichnend sind die Schnellverbinder (2) die der Befestigung der Beleuchtung oder Zusatzmodule dienen.

6. Das Alu-Montagesystem nach Anspruch 1 ist weiterhin dadurch gekennzeichnet, daß die Werbetafeln (11) sowohl Siebdruckfähig als auch mit Folien bezogen werden können, daß sie durch ihre Querträger (8) alle statischen Eigenschaffen erfüllen und das trotz ihrer Größenstandartisierung jede Form und Größe der Werbefläche realisierbar ist.
Die dabei verwendeten Materialien für die Werbetafel spielen keine Rolle.

## Geänderte Patentansprüche

### Geänderte Patentansprüche gemäss Regel 86(2) EPÜ.

Die Erfindung betrifft ein freistehendes Alu - Montagesystem für Bau - und Werbeschilder mit veränderbarer Werbefläche in Größe und Form.
Dieses System besteht aus einem stranggepresstem Aluminiumprofil (9) , welches mit seinem Innendurchmesser (16) wahlweise auf den Anker (10) , den Anschlußanker (10a) oder das Winkelabgangsrohr (10b) aufgeschoben wird und mit Schrauben M8 in dem Gewindeloch (12) gesichert ist. Die Nuten (13) der Säule (9) dienen dabei der Befestigung der Schnellverbinder(2, 17,18,19 ) , die mit Nutensteinen (1,20 ) höhenvariabel geklemmt werden.
Die Schnellverbinder (2,17,18,19) wiederum dienen der Aufnahme der Querträger (3) , die mit Senkschrauben (6) und Sechskantmutter (6a) an der Werbetafel (7) befestigt ist.

Welche dadurch gekennzeichnet ist, daß bei gleichbleibenden Abmessungen der Werbetafel (7) mit daran befestigten Querträger (3) und unter Verwendung derselben Schnellverbinder (2,17, 18,19) variable Gestaltungsformen der Werbefläche möglich sind.
Variable Gestaltungsformen dahingehend,daß bereits im Fundament über das Verwenden des Anker (10) , Anschlußanker (10a) und Winkelabgangsrohr (10b) unterschiedliche Formen und Breiten des Schildes gewählt werden können und das durch die unterschiedlichen Längen der Säulen (9) und ein variables , wiederlösbares ,Klemmen der Schnellverbinder (2,17,18,19) in der Nut (13) sowohl unterschiedliche Gesamthöhen des Schildes ,aber auch verschiedene Höhen der Werbefläche realisierbar sind. Dabei sind die einzelnen Bauteile des Systems demontabel und hinterlassen an der Säule (9) ,den Schnellverbindern (2,17,18,19) oder den Werbetafeln (7) keine bleibenden Änderungen,wie z.B. Löcher,Riefen,Schweißnähte u.s.w.

Die Erfindung nach Anspruch 1 ist weiterhin dadurch gekennzeichnet, daß die Säule (9) eine ausgewählte äußere Form hat, die einem hohem ästhetischen Anspruch genügt. Diese "aerodynamische Form" besteht aus dem Verschmelzen einer Ellipsenform und eines Kreisbogens. Somit bekommt die Säule (9) eine längliche Gestalt welche die Hauptbelastungsrichtung optisch anzeigt.
Die Hauptlast (Windlast) wird über die Werbetafeln (7) auf die Säule (9) übertragen und dann in das Fundament über den "Ankerkorb" (wahlweise 10,10a,10b ) eingeleitet.
Der Querschnitt der Säule (9) mit Aussteifungsrippen (14) und Hohlkammern (15,15a) wurde so konstruiert, um einerseits eine hohe Steifigkeit und andererseits ein geringes Gewicht (wichtig für Montage/Demontage ) zu erhalten. Die Hohlkammern (15a) sind von ihren Abmessungen so groß dimensioniert worden, um die Nutzung als Kabelschacht für Beleuchtungskabel oder für Datenträger zu gewährleisten. (Für Multimedia - Werbeschilder mit änderbarem Bild und Ton) Ebenso kennzeichnend sind die Nuten (13) ,die ein vertikales Bewegen der Nutensteine (1,20) zulassen und gleichzeitig statisch so stabil sind,um die Belastung der Schnellverbinder (2,17,18,19) aufzunehmen.
Die Trägheitsmomentachse der Säule (9) ist das Zentrum des Rohrdurchmessers (16). Durch diese Lage ist die Kraftübertragung direkt in den Anker (10) ,Anschlußanker (10a), Winkelabgangsrohr (10b) gewährleistet.Der Innendurchmesser (16) ist so toleriert ,daß der Fundament - Korb wahlweise (10,10a,10b) sowohl leicht zu montieren,demontieren ist, und eine sichere Kraftübertragung trotzdem gewährleistet.

Die Erfindung nach Anspruch 1 ist weiterhin dadurch gekennzeichnet, daß der Anker (10),der Anschlußßanker (10a) und das Winkelabgangsrohr (10b) so konstruiert ist, daß die Biegemomente sicher in das Fundament abgeleitet werden.
Der Anker (10) bildet dabei die Basis und ist alleine geeignet um ein Schild mit zwei Säulen (9) zu tragen. Wird das Schild breiter, kann dieser Anker (10) durch den Anschlußanker (10a) erweitert werden, in dem man die Rohrenden (25) auf die Rohrstümpfe (24) steckt und diese sichert. Die gleiche Erweiterungsmöglichkeit besteht mit dem Winkelabgangsrohr (10b), dessen Rohrstümpfe (24) ihren Winkel (β) frei wählen können, und mit den Rohrenden (25) des Anschlußanker (10a) eine Eckkonstruktion des Schildes (z.B. Dreiecksturm) zulassen.
Um eine leichte Montage/Demontage zu gewährleisten, verfügen die Rohre (21) über angeschweißte Schellen (23) die mit ihrem Außendurchmesser eine leichte Spielpassung mit dem Innendurchmesser (16) der Säule (9) eingehen.
Den unteren Anschlag,und damit die Gewährleistung einer einheitlichen Höhe und Nivillierbarkeit des gesamten Schildes,bildet die Schelle (22). Die Schelle (22) ist von Ihrem Außendurchmesser so gewährt, daß die Aussteifungsrippen (14) der Säule (9) sich mit ihrem Ende auf die Oberkante der Schelle (22) aufsetzen.
Die Gewindelöcher (12) dienen der Verschraubung der Säule (9) an den Rohren (21). Die Verschraubung erfolgt durch die Nut (13) der Säule (9) mit Zylinderschrauben und ist somit von außen nicht sichtbar.
Der Anker (10),der Anschlußanker (10a) und das Winkelabgangsrohr (10b) bilden durch ihre variable Modulbauweise die Basis der Gesamtvariabilität der Erfindung.

Die Erfindung nach Anspruch 1 ist weiterhin dadurch gekennzeichnet, daß die Schnellverbinder (2,17,18,19) über Nutensteine (1,20) mit dem Radius (26) an den gleichgroßen Radius der Säule (9) gepresst werden. Durch die gewählte Dimensionierung der Schnellverbinder (2,17,18,19) wird ein genügend hoher Anpressdruck erzielt um die Kraftübertragung mittels Reibschluß zu erreichen.
Der Anpressdruck wird über Sechskant- Zylinderschrauben (5) eingeleitet. Die Schrauben sind versenkt im Sackloch (27) um einem flächenbündigen Verriegeln der Querträger (3) in den Schnellverbindern (2,17,18,19) nicht im Wege zu stehen. (Fig.2)
Um sehr viele Gestaltungsformen und unterschiedliche Größen der Bau- und Werbeschilder realisieren zu können, werden vier verschiedene Schnellverbinder (2,17,18,19) benötigt.
Das System ist variabel in vertikaler und in horizontaler Richtung. Das heißt, es können verschiedenlange Säulen (9) und in einem Abstand von 1,4 Meter auch unterschiedlich viele Säulen (9) zum Einsatz kommen. (Fig.2)
Dementsprechend gibt es Randsäulen (9) und Mittensäulen (9). Die davorgehängten Werbetafeln (7) sind in Form und Abmessung immer gleich und so ensteht der Bedarf nach einer Befestigung für eine ,zwei (vertikal), zwei ( horizontal ), vier Querträgerenden der Werbetafeln (7). Der Schnellverbinder (2) ist für die Aufnahme nur einer Befestigung geeignet. Er kommt am obern , unteren , ganz linken und rechten Rand der Werbefläche zum Einsatz. Die Befestigung der Querträger (3) erfolgt durch den Bolzen (4) , der durch das Querträgerloch und das Schnellverbinder - Durchgangsloch (Durchmesser 8,4 mm ) gesteckt wird .(Fig.1)
Dabei wird der Querträger (3) mit der Unterkante des nach hinten abstehenden Steges, auf dem Schnellverbinder (2) gelegt und mit dem Bolzen (4) gesichert.
Der Schnellverbinder (17) ist für den Einsatz an den äußeren Säulen (9), und für die Aufnahme von zwei Querträgern (3) der in vertikaler Richtung montierten Werbetafeln (7), konstruiert worden. Die Befestigung des Schnellverbinders (17) an der Säule (9) erfolgt genau wie oben, bei Schnellverbinder (2) beschrieben. Diesmal werden für die Aufbringung der Anpresskraft allerdings zwei Schrauben (5) benötigt ,deren Kopf in dem Sackloch (27) versenkt wird.
Der Schnellverbinder (17) verfügt über einen 52,5 mm breiten und 11 mm hohen Schlitz in den die zwei, sich treffenden Stege der Querträger (3) eingeführt werden. Das sich treffen der Stege ensteht durch das vertikale Aneinanderreihenn der Werbetafeln (7), deren oberer und unterer Abschluß der nach hinten stehende Steg der Querträger (3) ist. So ensteht aus der Winkel - Form der einzelnen Querträger (3) in der Aneinanderreihnung, eine T - Form, die von dem Schlitz der Schnellverbinder (17) und durch Schnellverbinder (19) gefangen wird.
In der Praxis sieht das so aus, daß die Werbetafeln (7) an ihren oberen Enden (Querträger (3) ) in die Schnellverbinder (17,19) gesteckt werden und dann gemeinsam mit den unteren Querträger (3) der darüber hängenden Werbetafel (7) mit dem Bolzen (4) gesichert werden.
Der Schnellverbinder (18) ist identisch dem Schnellverbinder (2), allerdings eignet er sich für die Aufnahme von zwei, in horizontaler Richtung zu befestigende Querträger (3). Diese Form des Schnellverbinders (18) kommt nur bei den mittleren Säulen (9) eines Schildes zum Einsatz.
Auch der Schnellverbinder (19) ist nur für den Einsatz an den mittleren Säulen (9) konstruiert. Dieser kann sogar vier Querträger (3) aufnehmen. D.h. zwei Werbetafeln (7) in vertikaler Richtung und zwei in horizontaler Richtung.
Allen Schnellverbindern (2,17,18,19) ist der Radius (26) und der Radius (28) gemein. Der Radius (26) passt sich genau der Form der Säule (9) an und läßt dadurch eine Einheit und Klarheit zwischen Werbetafel (7) und Säule (9) enstehen.
Der Radius (28) hat in seinem Zentrum die Bohrung 8,4 mm . Diese Bohrung dient der Aufnahme des Sicherungsbolzens (4) . Dadurch kann sich der Querträger (3) um den Schnellverbinder (2,17,18,19) drehen und der Variabilität , die Form des Schildes betreffend, stehen weitreichende Möglichkeiten zur Verfügung.

Die Erfindung nach Anspruch 1 ist weiterhin dadurch gekennzeichnet, daß die Werbetafeln (7) eine standardisierte Größe haben und über Schrauben oder Nieten mit dem Querträger (3) fest verbunden ist. Diese Einheit zwischen den unterschiedlichen Materialien der Werbetafeln (7) und den Querträger (3) läßt durch ihre unterschiedliche Anzahl die spätere Werbefläche entstehen. Bereits in der Werkstatt wird das gewünschte Material der Werbetafel (7) mit den standardisierten Querträger (3) gepaart. Dies geschieht bei dieser Erfindung mittels Senkschrauben (6), die in der Werbetafel (7) versenkt durch das Loch in dem Steg des Querträgers (3) gesteckt , und mit der Mutter (6a) gesichert werden. Die Werbetafel (7) ist siebdruckfähig oder kann mit Folie beklebt werden.
Dabei ist die Oberfläche dieser Werbetafeln (7) so präpariert, daß ein Entfernen jeglicher Grafik und Beschriftung rückstandslos möglich ist.
Durch die besondere Form der Querträger (3) ( Ausklinkung,Abmessungen; Fig.1 ), ist die Werbetafel (7) zum Einsatz an jeder beliebigen Stelle des Werbetransparentes geeignet. Die Auswahl der Dimensionen und auch die Materialwahl der Querträger (3) erfüllen die geforderten statischen Anforderungen. Biegung und Schubkräfte werden zusätzlich durch ein Verschrauben der Querträger (3) untereinander aufgefangen und das Bau - und Werbeschildsystem erlangt im montierten Zustand seine Gesamtstabilität.
